# EUROPÄISCHE PATENTSCHRIFT

(11) **EP 2 159 365 B1**
(45) Veröffentlichungstag und Bekanntmachung des Hinweises auf die Patenterteilung: **12.07.2017**
(21) Anmeldenummer: 09009889.8
(22) Anmeldetag: 30.07.2009
(51) Int. Cl.: E06B 3/48, E05C 9/00, E05B 53/00, E05B 65/00

(54) **Sektionaltor mit Türblatt und Riegelanordnung**
Sectional door with door and lock-bolt assembly
Porte avec portillon et un agencement de verrouillage

(30) Priorität: 26.08.2008 DE 102008039746
(43) Veröffentlichungstag der Anmeldung: 03.03.2010
(73) Patentinhaber: Hörmann KG Brockhagen, 33803 Steinhagen (DE)
(72) Erfinder: Brinkmann, Michael, 33790 Halle (DE)
(74) Vertreter: Leinweber & Zimmermann

(56) Entgegenhaltungen:
- EP-A1- 2 025 842
- EP-B1- 1 722 052
- DE-A1-102004 047 166
- DE-U1-202005 007 416
- US-A- 4 603 723

## Beschreibung

Die Erfindung betrifft ein Sektionaltor mit einem Torblatt, einem in das Torblatt integrierten Türblatt, einer zum Führen der Torblattbewegung zwischen einer Öffnungsstellung und einer Schließstellung ausgelegten Führungsschienenanordnung und einer Riegelanordnung für das bezüglich einer in einer Schließstellung des Torblatts vorzugsweise etwa in Schwererichtung verlaufenden Schwenkachse verschwenkbare und eine Mehrzahl von bezüglich etwa senkrecht zur Schwenkachse verlaufenden Kippachsen gegeneinander verkippbaren Türblattelementen aufweisende Türblatt, bei dem an mindestens zwei Türblattelementen eine Riegeleinrichtung mit jeweils mindestens einem zwischen einer Verriegelungsstellung und einer Freigabestellung verstellbaren Riegelelement angeordnet ist, den Riegeleinrichtungen eine gemeinsame, zum Verstellen der Riegelelemente betätigbare Betätigungseinrichtung zugeordnet ist und die Betätigungseinrichtung über eine bezüglich der Kippachsen verkippbare Verbindungseinrichtung an die Riegeleinrichtungen gekoppelt ist sowie ein Verfahren zur Herstellung eines solchen Sektionaltors.

Torblätter von Sektionaltoren weisen eine Mehrzahl von bezüglich parallel zueinander verlaufenden Kippachsen gegeneinander verkippbaren Torblattelementen auf. Derartige Sektionaltore werden in Form von Garagentoren und in Form von Industrietoren zum Verschließen von Durchfahrten in Garagen und Industriehallen eingesetzt. In beiden Fällen ist das Torblatt üblicherweise in der Schließstellung etwa in einer Vertikalebene und in der Öffnungsstellung über Kopf etwa in einer Horizontalebene angeordnet. Zur Führung der Torblattbewegung zwischen der Schließstellung und der Öffnungsstellung sind üblicherweise Führungsschienen mit einem etwa geradlinig und etwa parallel zum seitlichen Torblattrand in der Schießstellung verlaufenden vertikalen Abschnitt, einem etwa geradlinig und etwa parallel zum seitlichen Torblattrand in der Öffnungsstellung verlaufenden horizontalen Abschnitt sowie einem die beiden geradlinigen Abschnitte miteinander verbindenden bogenförmigen Abschnitt vorgesehen.

Zur Gewährleistung der Bewegbarkeit des Torblatts längs des bogenförmigen Abschnitts sind die Torblattelemente des Torblatts um senkrecht zu den Führungsschienen verlaufende Kippachsen gegeneinander verkippbar miteinander verbunden. Dazu werden üblicherweise scharnierartige Verbindungselemente zwischen den Torblattelementen eingesetzt.

Falls eine Person einen mit einem derartigen Sektionaltor verschlossenen Raum verlassen will, muß das bei Industrietoren eine Breite von 5 m oder mehr aufweisende Torblatt als Ganzes von der Schließstellung in die Öffnungsstellung bewegt werden. Das bedeutet nicht nur eine beachtliche Belastung der mechanischen Elemente des Torblatts, sondern ist auch mit einem nennenswerten Zeitaufwand verbunden.

Zur Lösung dieser Probleme wurde bereits vorgeschlagen, eine Tür mit einem um eine etwa senkrecht zu den Kippachsen und in der Schließstellung des Torblatts etwa in Schwererichtung verlaufende Schwenkachse bezüglich den benachbarten Torblattelementen verschwenkbaren Türblatt in das Torblatt zu integrieren. Eine derartige "Schlupftür" ermöglicht das Verlassen des mit dem Torblatt verschlossenen Raums auch ohne Öffnen des Torblatts als Ganzes. Vielmehr muß nur das in das Torblatt integrierte Türblatt durch Verschwenken um die Schwenkachse geöffnet werden. Zur Ermöglichung einer Öffnungsbewegung des Torblatts mit dem darin integrierten Türblatt besteht auch das Türblatt derartiger Konstruktionen aus einer Mehrzahl von bezüglich kolinear zu den Kippachsen verlaufenden Achsen gegeneinander verkippbaren Türblattelementen.

Zur Gewährleistung der in der Regel erforderlichen Einbruchssicherheit muß in der Torblattschließstellung nicht nur eine der Bewegung des Torblatts von der Schließstellung in die Öffnungsstellung entgegenwirkende Riegelanordnung, sondern auch eine in einer Verriegelungsstellung einer Schwenkbewegung des Türblatts um die Schwenkachse entgegenwirkende Riegelanordnung vorgesehen werden, damit ein Eindringen in den mit dem Torblatt verschlossenen Raum auch nicht durch die Schlupftür möglich ist. Derartige Riegelanordnungen weisen üblicherweise ein in einem Türblattelement aufgenommenes Schloß auf, dessen Riegelelement in der Verriegelungsstellung in einer Ausnehmung aufgenommen ist, welche in dem dem Türblattelement zugewandten Rand des benachbarten Torblattelements vorgesehen ist.

Im Hinblick auf den Umstand, daß Torblattelemente und Türblattelemente herkömmlicher Tore der eingangs beschriebenen Art üblicherweise aus Metallschalen mit einer Wandstärke von 1 mm oder weniger bestehen, zwischen denen ein Dämmmaterial angeordnet sein kann, wurde zur Erhöhung der Einbruchssicherheit bereits vorgeschlagen, das das Schloß aufnehmende Türblattelement sowie das benachbarte Torblattelement mit Verstärkungselementen auszustatten, welche ein gewaltsames Öffnen des Schlosses erschweren. Es hat sich allerdings gezeigt, daß eine zufriedenstellende Einbruchssicherheit mit diesen Maßnahmen nicht erreichbar ist.

Angesichts dieser Probleme im Stand der Technik wird in der DE 20 2005 007 416 U1 eine Verbesserung der bekannten Riegelanordnung vorgeschlagen, bei der die Riegelanordnung mindestens zwei Riegeleinrichtungen aufweist, von denen jede in der Verriegelungsstellung einer Schwenkbewegung jeweils eines Türblattelements bezüglich einem benachbarten Torblattelement entgegenwirkt. Bei der in der genannten Schrift beschriebenen Riegelanordnung sind die Riegelelemente der Riegeleinrichtungen in Form von Schubbolzen verwirklicht, welche einzeln zu betätigen sind. Angesichts des mit der Betätigung der einzelnen Riegelelemente verbundenen Zeitaufwands wird häufig beobachtet, daß nur eines der Riegelelemente tatsächlich in die Verriegelungsstellung gebracht wird, so daß eine zufriedenstellende Einbruchssicherheit in der Tat nicht regelmäßig gewährleistet ist.

Eine einfache Bedienung von Riegelanordnungen mit zwei oder mehr Riegeleinrichtungen wird durch eine in der EP 1 722 052 B1 beschriebene Verbesserung der bekannten Riegelanordnungen erreicht. Bei der in dieser Schrift beschriebenen Riegelanordnung sind die einzelnen Riegeleinrichtungen über ein Gestänge an ein gemeinsames Betätigungselement gekoppelt. Dieses Gestänge umfaßt eine Mehrzahl von Stangenabschnitten, von denen jeder verschiebbar an einem Türblattelement festgelegt ist, wobei ein Verkippen der mit den Stangenabschnitten ausgestatteten Türblattelemente bezüglich der Kippachsen durch elastische Verbindungseinrichtungen zwischen den einzelnen Stangenabschnitten ermöglicht wird. Diese elastischen Verbindungseinrichtungen können gemäß EP 1 722 052 B1 durch zylindrische Zugfedern verwirklicht werden. Es hat sich allerdings erwiesen, daß die Montage entsprechender Riegelanordnungen an Schlupftüren eines Sektionaltors mit einem beachtlichen Aufwand verbunden ist, weil zunächst die Stangenabschnitte an den einzelnen Türblattelementen angebracht und an die entsprechenden Riegeleinrichtungen gekoppelt werden müssen, wonach dann die eine Verkippung der Türblattelemente bezüglich der Kippachsen ermöglichende Verbindung zwischen den Stangenabschnitten herzustellen ist. Dabei ist zusätzlich darauf zu achten, daß die Länge der einzelnen Stangenabschnitte an die Höhe der Türblattelemente angepaßt werden muß.

Weiter sind bei den in der EP 1 722 052 B1 beschriebenen Riegelanordnungen die Stangenabschnitte des die Riegelelemente mit der Betätigungseinrichtung verbindenden Gestänges auf die Ränder der Türblattelemente aufgesetzt. Das erfordert eine Anpassung der das Türblatt aufnehmenden Rahmenkonstruktion an die so veränderten Abmessungen des Türblatts. Die nicht vorveröffentlichte europäische Patentanmeldung Nr. 08290735.3 (EP 2 025 824 A1) offenbart eine Riegelanordnung mit elastisch biegbaren Verbindungselementen. Diese Riegelanordnung erweist sich allerdings hinsichtlich ihrer Montage als verbesserungsfähig. Angesichts dieser Probleme im Stand der Technik liegt der Erfindung die Aufgabe zugrunde, eine Weiterbildung eines Sektionaltors mit einer Riegelanordnung der eingangs beschriebenen Art bereitzustellen, wobei die Riegelanordnung bei einfacher Montage eine zufriedenstellende Einbruchssicherheit gewährleistet, sowie ein Verfahren zur Herstellung eines solchen Sektionaltors anzugeben.

Erfindungsgemäß wird diese Aufgabe durch eine Weiterbildung der bekannten Sektionaltore mit einer Riegelanordnung gelöst, wobei die Verbindungseinrichtung mindestens ein sich durchgehend über die gesamte Länge zwischen der Betätigungseinrichtung und mindestens einer Riegeleinrichtung erstreckendes und insgesamt bezüglich senkrecht zu seiner Längsachse und parallel zu den Kippachsen verlaufenden Biegelinien biegbares, insbesondere elastisch biegbares Verbindungselement aufweist, mindestens ein Türblattelement eine in der Schließstellung des Torblatts eine äußere Begrenzungsfläche des Türblatts bildende Schale, eine eine innere Begrenzungsfläche des Türblatts bildende Schale und einen zwischen den Schalen angeordneten Kern aus isolierendem Material aufweist und das Verbindungselement zumindest abschnittweise in den Kern eingebettet ist und der Kern mit dem darin eingebetteten Verbindungselement zumindest teilweise von einem zumindest einen Schalenrand übergreifenden Abdeckelement abgedeckt ist..
Wie beim Stand der Technik gemäß EP 2 025 842 A1 kann durch die Wahl geeigneter Verbindungselemente auf den Einsatz von Montageprobleme verursachenden Gestängen mit an einzelnen Türblattelementen angebrachten Stangenabschnitten verzichtet werden, wenn durch die Wahl der Verbindungselemente sichergestellt wird, daß trotz der Biegbarkeit bezüglich der Kippachsen eine zufriedenstellende Kraftübertragung zwischen der Betätigungseinrichtung einerseits und den Riegeleinrichtungen andererseits ermöglicht wird.

Mit dem durchgehenden Verbindungselement der bekannten Riegelanordnung wird eine beachtliche Montagevereinfachung erreicht, weil auf die Montage einzelner, verschiebbar an den Türblattelementen befestigter Stangenabschnitte verzichtet werden kann. Darüber hinaus wird eine sichere Verriegelung gewährleistet, weil weiterhin durch Betätigung von nur einem Betätigungselement zwei oder mehr Riegeleinrichtungen zwischen einer Freigabestellung und einer Verriegelungsstellung verstellt werden können.

Durch die zumindest abschnittweise Einbettung des Verbindungselements in ein Türblattelement wird eine Anpassung des Türrahmens bzw. der Türzargen sowie eine Veränderung der Abmessung des Türblatts mit dem daran angebrachten Verbindungselement im Vergleich zu einem herkömmlichen Türblatt vermieden.

Dabei kann der Kern ohne Beeinträchtigung der Gesamtstabilität der Türelementkonstruktion so bearbeitet werden, daß er eine Einbettung des Verbindungselements ermöglicht, so daß sich eine besonders montagefreundliche Konstruktion ergibt. Weiter können die Schalen insbesondere kaltgeformte Metallschalen sein.

Durch das Abdeckelement wird eine Sicherung gegen das Eindringen von Feuchtigkeit und eine die Einbruchssicherheit erhöhende Verbesserung der Gesamtstabilität der Riegelanordnung erreicht.

Ein erfindungsgemäßes Sektionaltor mit einem Torblatt, einem in das Torblatt integrierten Türblatt, einer zum Führen der Torblattbewegung zwischen einer Öffnungsstellung und einer Schließstellung ausgelegten Führungsschienenanordnung und einer Riegelanordnung kann hinsichtlich der Torblattkonstruktion und der Türblattkonstruktion sowie der Konstruktion der Führungsschienen ebenso ausgeführt werden wie die eingangs erläuterten und mit einer Schlupftür ausgestatteten herkömmlichen Sektionaltore. Insbesondere können die Führungsschienen zwei über einen bogenförmigen Abschnitt miteinander verbundene geradlinige Abschnitte aufweisen, von denen sich einer etwa parallel zum Rand des Torblatts in der Schließstellung und der andere etwa parallel zum Rand des Torblatts in der Öffnungsstellung erstreckt.

Eine weitere Montagevereinfachung bei gleichzeitiger Sicherstellung einer zuverlässigen Verriegelung wird erreicht, wenn eine erste Riegeleinrichtung an einem oberhalb der Betätigungseinrichtung angeordneten Türblattelement, eine zweite Riegeleinrichtung an einem unterhalb der Betätigungseinrichtung angeordneten Türblattelement angeordnet und die Verbindungseinrichtung ein durchgehendes sich von der ersten Riegeleinrichtung bis zur zweiten Riegeleinrichtung erstreckendes und dazwischen an die Betätigungseinrichtung gekoppeltes Verbindungselement aufweist. Dabei kann die Betätigungseinrichtung in Form eines mit einem zusätzlichen Riegelelement ausgestatteten Steckschlosses od. dgl. verwirklich sein.

Im Rahmen der Erfindung hat es sich als besonders günstig und aus Montagegründen bevorzugt erwiesen, wenn das Verbindungselement eine Schraubenfeder aufweist, welche bezüglich senkrecht zu ihrer Längsachse verlaufenden Biegelinien verbiegbar ist, wobei eine besondere Funktionszuverlässigkeit gewährleistet werden kann, wenn der Schraubenfeder ein ihrer Längung entgegenwirkendes Stabilisierungselement zugeordnet ist. Ein derartiges Stabilisierungselement kann bspw. in Form eines die Schraubenfeder durchsetzenden Drahtes verwirklicht sein, der an den beiden axialen Enden der Schraubenfeder fest mit der Schraubenfeder verbunden ist. Zusätzlich oder alternativ kann der Schraubenfeder auch ein Mantel zugeordnet werden, welcher einer Längung der Schraubenfeder entgegenwirkt.

Eine besonders hohe Betriebszuverlässigkeit erfindungsgemäßer Sektionaltore kann erreicht werden, wenn das Verbindungselement eine Blattfeder mit einer parallel zu den Kippachsen verlaufenden Hauptfläche aufweist, weil eine derartige Blattfeder bei Sicherstellung ihrer Biegefähigkeit bezüglich parallel zu ihren Hauptflächen verlaufenden Biegelinien einen besonders hohen Widerstand bezüglich einer Längsverformung bei Druck- oder Zugbelastungen aufweist. In einer erfindungsgemäßen Weiterbildung kann das Verbindungselement zumindest abschnittweise in einer in einem dem benachbarten Torblattelement zugewandten Rand des Kerns gebildeten und sich etwa parallel zur Schwenkachse erstreckenden Nut aufgenommen und geführt sein. Durch die Aufnahme des Verbindungselements in einer an die Abmessung des Verbindungselements angepaßten Nut innerhalb des Kerns wird eine Führung der Bewegung des Verbindungselements erreicht, welche eine zuverlässige Betätigung der Riegeleinrichtung durch Verschieben des Verbindungselements innerhalb der Nut ermöglicht.

Im Sinne einer Vermeidung der Veränderung der Abmessungen des Türblatts durch Einbau von Riegelanordnungen in erfindungsgemäße Sektionaltore hat es sich weiter als besonders günstig erwiesen, wenn mindestens eine Riegeleinrichtung und/oder die Betätigungseinrichtung zumindest teilweise in dem Kern aufgenommen ist. Dazu können bei der Montage von Riegelanordnungen in erfindungsgemäßen Sektionaltoren zunächst entsprechende Ausnehmungen in dem Kern der Türblattelemente ausgebildet werden, welche zur Aufnahme der Riegeleinrichtungen und/oder Betätigungseinrichtung dienen.

Bei der Montage entsprechender Riegelanordnungen werden zweckmäßigerweise zunächst entsprechende Ausnehmungen zur Aufnahme von Riegeleinrichtungen und der Betätigungseinrichtung in den entsprechenden Türblattelementen und die zur Führung der Bewegung der Verbindungseinrichtung dienenden Nuten in den Rändern der Türblattelemente gebildet. Danach werden mit entsprechenden zum Einsetzen der Riegeleinrichtungen und Betätigungseinrichtungen ausgestatteten Ausnehmungen ausgeführte Abdeckelemente auf die durch Bilden von Ausnehmungen und Nuten vorbereiteten Türblattelemente aufgesetzt. In einem nächsten Montageschritt werden Riegeleinrichtungen und Betätigungseinrichtung in die Ausnehmungen in den Abdeckelementen und Türblattelementen eingesetzt. Dann kann die durchgehende Verbindungseinrichtung durch die Ausnehmung im obersten Türblattelement und/oder untersten Türblattelement eingefädelt und mit den einzelnen Riegeleinrichtungen und der Betätigungseinrichtung verbunden werden. In diesem Zusammenhang hat es sich als besonders günstig erwiesen, wenn mindestens eine Riegeleinrichtung und/oder der Betätigungseinrichtung eine von dem Verbindungselement durchsetzte Hülse zum Ankoppeln des Verbindungselements aufweist.

Erfindungsgemäße Sektionaltore können hergestellt werden, indem in mindestens einem Türblattelement in einem ersten Fertigungsschritt eine zur Aufnahme einer Riegeleinrichtung und/oder des Verbindungselements dienende Ausnehmung gebildet wird, dann ein Abdeckelement auf den mit der Ausnehmung versehenen Rand des Türblattelements aufgesetzt und anschließend ein Verbindungselement in die Ausnehmung eingeführt wird.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert. In der Zeichnung zeigt:
- **Fig. 1**: ein zur Herstellung eines erfindungsgemäßen Sektionaltors einsetzbares Türblattelement,
- **Fig. 2**: eine die Montage erfindungsgemäßer Sektionaltore erläuternde Darstellung und
- **Fig. 3**: ein erfindungsgemäßes Sektionaltor gemäß einer zweiten Ausführungsform der Erfindung.

Das in Fig. 1 dargestellte Türblattelement 10 eines erfindungsgemäßen Sektionaltors umfaßt eine eine äußere Begrenzungsfläche des Türblatts in der Schließstellung bildende kaltgeformte Metallschale 12, eine eine innere Begrenzungsfläche des Torblatts in der Schließstellung bildende kaltgeformte Metallschale 14 und einen zwischen den Schalen 12 und 14 angeordneten Kern 16 aus Isolierschaum, insbes. Zweikomponentenschaum. In dem Kern 16 ist eine zur Aufnahme einer Riegeleinrichtung dienende Ausnehmung 18 gebildet. Ferner sind in dem Kern 16 sich in Längsrichtung des in der Zeichnung dargestellten Randes erstreckende Nuten gebildet, in die ein Verbindungselement 20 in Form einer ummantelten Spiralfeder eingelegt werden kann, wie in Fig. 1 schematisch angedeutet.

Gemäß Fig. 2 wird bei der Montage eines erfindungsgemäßen Sektionaltors ein Abdeckelement 30 auf den in Fig. 1 dargestellten Rand eines Türblattelements derart aufgesetzt, daß die Ränder des Abdeckelements 30 parallel zu der Schwenkachse des Türblatts verlaufende Ränder der Schalen 12 und 14 übergreifen. Das Abdeckelement 30 ist mit einer Ausnehmung 32 ausgestattet, durch das eine Riegeleinrichtung 40 in die Ausnehmung 18 eingesetzt werden kann. Die Riegeleinrichtung umfaßt eine Kopplungshülse 42, in die das Verbindungselement 20 einführbar ist, wie in Fig. 2 schematisch angedeutet. Die Hülse 42 weist einen mit Hilfe einer Spanneinrichtung (die bei der in Fig. 2 dargestellten Ausführungsform der Erfindung in Form einer Spannschraube ausgeführt ist) verringerbaren Querschnitt auf, so daß das Verbindungselement 20 durch Anziehen der Spanneinrichtung 44 fest in die Hülse 42 eingeklemmt werden kann, um die Verbindungseinrichtung 20 so zuverlässig mit der Riegeleinrichtung 40 zu verbinden. Nach Einführen der Riegeleinrichtung 40 in die Ausnehmung 32 des Abdeckelements 30 und die Ausnehmung 18 in dem Schaumkern 16 wird das Verbindungselement 20 durch die Hülse 42 und die Nuten geführt, um so eine Verbindung der Riegeleinrichtung 40 mit einer entsprechenden Betätigungseinrichtung und/oder weiteren Riegeleinrichtungen zu bewirken.

Bei der in Fig. 3 dargestellten Ausführungsform der Erfindung sind die Türblattelemente mit einer sogenannten Aluminiumsprossenkonstruktion ausgeführt, in der Aluminiumhohlprofile die Ränder der Türblattelemente bilden. In diese Hohlprofile sind die Verbindungselemente 20 durch entsprechende Ausnehmungen eingeführt. Ansonsten entspricht die in Fig. 3 dargestellte Ausführungsform der Erfindung der anhand der Fig. 1 und 2 erläuterten Ausführungsform.

## Patentansprüche

1. Sektionaltor mit einem Torblatt, einem in das Torblatt integrierten Türblatt, einer zum Führen der Torblattbewegung zwischen einer Öffnungsstellung und einer Schließstellung ausgelegten Führungsschienenanordnung und einer Riegelanordnung für das bezüglich einer in einer Schließstellung des Torblatts vorzugsweise etwa in Schwererichtung verlaufenden Schwenkachse verschwenkbares und eine Mehrzahl von bezüglich etwa senkrecht zur Schwenkachse verlaufenden Kippachsen gegeneinander verkippbaren Türblattelementen (10) aufweisende Türblatt, bei dem an mindestens zwei Türblattelementen (10) eine Riegeleinrichtung (40) mit jeweils mindestens einem zwischen einer Verriegelungsstellung und einer Freigabestellung verstellbaren Riegelelement angeordnet ist, mindestens zwei Riegeleinrichtungen (40) eine gemeinsame, zum Verstellen der Riegelelemente betätigbare Betätigungseinrichtung zugeordnet ist und die Betätigungseinrichtung über eine bezüglich den Kippachsen verkippbare Verbindungseinrichtung an die Riegeleinrichtungen (40) gekoppelt ist, wobei die Verbindungseinrichtung mindestens ein sich durchgehend über die gesamte Länge zwischen der Betätigungseinrichtung und mindestens einer Riegeleinrichtung erstreckendes und insgesamt bezüglich senkrecht zu seiner Längsachse und parallel zu den Kippachsen verlaufenden Biegelinien biegbares, insbes. elastisch biegbares Verbindungselement (20) aufweist, wobei mindestens ein Türblattelement (10) eine in der Schließstellung des Torblatts eine äußere Begrenzungsfläche des Türblatts bildende Schale (12), eine eine innere Begrenzungsfläche des Türblatts bildende Schale (14) und einen zwischen den Schalen (12, 14) angeordneten Kern (16) aus isolierendem Material aufweist und das Verbindungselement (20) zumindest abschnittweise in den Kern (16) eingebettet ist und der Kern (16) mit dem darin eingebetteten Verbindungselement (20) zumindest teilweise von einem zumindest einen Schalenrand übergreifenden Abdeckelement (30) abgedeckt ist.

2. Sektionaltor nach Anspruch 1, **dadurch gekennzeichnet, daß** eine erste Riegeleinrichtung (40) an einem oberhalb der Betätigungseinrichtung angeordneten Türblattelement (10), eine zweite Riegeleinrichtung (40) an einem unterhalb der Betätigungseinrichtung angeordneten Türblattelement (10) angeordnet ist und die Verbindungseinrichtung ein durchgehendes, sich von der ersten Riegeleinrichtung (40) bis zur zweiten Riegeleinrichtung (40) erstreckendes und dazwischen an die Betätigungseinrichtung gekoppeltes Verbindungselement (20) aufweist.

3. Sektionaltor nach einem der vorhergehenden Ansprüche, **dadurch gekennzeichnet, daß** das Verbindungselement eine Schraubenfeder (20) aufweist.

4. Sektionaltor nach Anspruch 3, **dadurch gekennzeichnet, daß** der Schraubenfeder (20) ein ihrer Längung entgegenwirkendes Stabilisierungselement zugeordnet ist.

5. Sektionaltor nach einem der vorhergehenden Ansprüche, **dadurch gekennzeichnet, daß** das Verbindungselement eine Blattfeder mit parallel zu den Kippachsen verlaufender Hauptfläche aufweist.

6. Sektionaltor nach einem der vorhergehenden Ansprüche, **dadurch gekennzeichnet, daß** das Verbindungselement (20) zumindest abschnittweise in einer in einem dem benachbarten Torblattelement zugewandten Rand des Kerns (16) gebildeten und sich etwa parallel zur Schwenkachse erstreckenden Nut aufgenommen und geführt ist.

7. Sektionaltor nach einem der vorhergehenden Ansprüche, **dadurch gekennzeichnet, daß** mindestens eine Riegeleinrichtung (40) und/oder die Betätigungseinrichtung zumindest teilweise in dem Kern (16) aufgenommen ist.

8. Sektionaltor nach einem der vorhergehenden Ansprüche, **dadurch gekennzeichnet, daß** mindestens eine Riegeleinrichtung (40) und/oder die Betätigungseinrichtung eine von dem Verbindungselement (20) durchsetzte Hülse (42) zum Ankoppeln des Verbindungselements (20) aufweist.

9. Verfahren zum Herstellen eines Sektionaltors nach einem der vorhergehenden Ansprüche, **dadurch gekennzeichnet, daß** in einem ersten Verfahrensschritt eine zur Aufnahme einer Riegeleinrichtung und/oder einer Betätigungseinrichtung ausgelegte Ausnehmung in einem zwischen zwei Schalen angeordneten Kern des Türblattelements gebildet wird, danach ein Abdeckelement auf den mit der Ausnehmung ausgestatteten Rand des Türblattelements aufgesetzt und dann eine Riegeleinrichtung und/oder eine Betätigungseinrichtung in eine Ausnehmung des Abdeckelements eingeführt und anschließend ein Verbindungselement in eine vorzugsweise nutförmige Ausnehmung in dem Kern eingeführt wird.

## Claims

1. A sectional gate with a gate leaf, a door leaf integrated into the gate leaf, a guide rail arrangement designed to guide the movement of the gate leaf between an open position and a closed position, and a locking arrangement for the door leaf that can be swivelled relative to a swivel axis preferably running approximately in the direction of gravity in a closed position of the gate leaf and having a plurality of door leaf elements (10) that can tilt against one another relative to tilt axes running approximately perpendicular to the swivel axis, wherein there is disposed on at least two door leaf elements (10) a locking device (40) each with at least one locking element that can be adjusted between a locked position and a released position, a common actuation device that can be actuated to adjust the locking elements is assigned to at least two locking devices (40), and the actuation device is coupled to the locking devices (40) by means of a connection device that can be tilted relative to the tilt axes, the connection device having at least one connection element (20) extending continuously over the entire length between the actuation device and at least one locking device and bendable, in particular elastic bendable overall relative to bending lines running perpendicular to its longitudinal axis and parallel to the tilt axes, at least one door leaf element (10) having a shell (12) forming an outer boundary surface of the door leaf in the closed position of the gate leaf, a shell (14) forming an inner boundary surface of the door leaf and a core (16) of insulating material disposed between the shells (12, 14), and the connection element (20) being embedded at least in sections in the core (16), and the core (16) with the connection element (20) embedded into it being covered at least partially by a cover element (30) overlapping at least one shell edge.

2. The sectional gate according to Claim 1, **characterised in that** a first locking device (40) is disposed on a door leaf element (10) disposed above the actuation device, a second locking device (40) is disposed on a door leaf element (10) disposed below the actuation device, and the connection device has a continuous connection element (20) extending from the first locking device (40) to the second locking device (40) and coupled in between to the actuation device.

3. The sectional gate according to any of the preceding claims, **characterised in that** the connection element has a helical spring (20).

4. The sectional gate according to Claim 3, **characterised in that** a stabilising element counteracting its elongation is assigned to the helical spring (20).

5. The sectional gate according to any of the preceding claims, **characterised in that** the connection element has a leaf spring with a main surface running parallel to the tilt axes.

6. The sectional gate according to any of the preceding claims, **characterised in that** the connection element (20) is accommodated and guided, at least in sections, in a groove formed in an edge of the core (16) facing the adjacent gate leaf element and extending approximately parallel to the swivel axis.

7. The sectional gate according to any of the preceding claims, **characterised in that** at least one locking device (40) and/or the actuation device is accommodated at least partially in the core (16).

8. The sectional gate according to any of the preceding claims, **characterised in that** at least one locking device (40) and/or the actuation device has a sleeve (42) through which the connection element (20) passes for the coupling of the connection element (20).

9. A method of producing a sectional gate according to any of the preceding claims, **characterised in that** in a first procedural step a recess designed to accommodate a locking device and/or an actuation device is formed in a core of the door leaf element disposed between two shells, next a cover element is placed on the edge of the door leaf element equipped with the recess, and then a locking device and/or an actuation device is introduced into a recess of the cover element, and subsequently a connection element is introduced into a preferably groove-shaped recess in the core.

## Revendications

1. Porte sectionnelle comportant un battant de porte, un vantail de portillon intégré dans le battant de porte, un agencement de rails de guidage destinés à guider le déplacement du battant de porte entre une position d'ouverture et une position de fermeture et un agencement de verrouillage destiné au vantail de portillon, lequel vantail de portillon est apte à pivoter par rapport à un axe de pivotement orienté de préférence sensiblement dans le sens de la gravité, lorsque le battant de porte se trouve en position de fermeture, et présente une pluralité d'éléments de vantail de portillon (10) susceptibles de basculer les uns contre les autres par rapport à des axes de basculement orientés sensiblement perpendiculairement à l'axe de pivotement ; ladite porte sectionnelle comportant, sur au moins deux éléments de vantail de portillon (10), un dispositif de verrouillage (40) respectif pourvu d'au moins un élément de verrouillage mobile entre une position verrouillée et une position non verrouillée, un dispositif d'actionnement commun étant associé à au moins deux dispositifs de verrouillage (40) pour actionner les éléments de verrouillage et le dispositif d'actionnement étant couplé aux dispositifs de verrouillage (40) par le biais d'un dispositif de liaison basculant par rapport aux axes de basculement, ledit dispositif de liaison présentant au moins un élément de liaison (20) qui s'étend sur toute la longueur comprise entre le dispositif d'actionnement et au moins un dispositif de verrouillage et qui présente globalement une certaine flexibilité, notamment une flexibilité élastique, par rapport à des lignes de flexion orientées perpendiculairement à son axe longitudinal et parallèlement aux axes de basculement, au moins un élément de vantail de portillon (10) présentant une coque (12) formant une surface de délimitation extérieure du vantail de portillon lorsque le battant de porte se trouve en position de fermeture, une coque (14) formant une surface de délimitation intérieure du vantail de portillon et une âme (16) en matière isolante disposée entre lesdites coques (12, 14), et l'élément de liaison (20) étant noyé, au moins par sections, dans l'âme (16) et ladite âme (16) ainsi que l'élément de liaison (20) qui y est noyé étant recouverts au moins en partie par un élément de protection (30) recouvrant au moins un bord de coque.

2. Porte sectionnelle selon la revendication 1, **caractérisée en ce qu'**un premier dispositif de verrouillage (40) est disposé sur un élément de vantail de portillon (10) disposé au-dessus du dispositif d'actionnement, un deuxième dispositif de verrouillage (40) est disposé sur un élément de vantail de portillon (10) disposé au-dessous du dispositif d'actionnement et le dispositif de liaison présente un élément de liaison (20) continu, allant du premier dispositif de verrouillage (40) jusqu'au deuxième dispositif de verrouillage (40) et couplé entre ceux-ci au dispositif d'actionnement.

3. Porte sectionnelle selon l'une des revendications précédentes, **caractérisée en ce que** l'élément de liaison présente un ressort hélicoïdal (20).

4. Porte sectionnelle selon la revendication 3, **caractérisée en ce qu'**un élément de stabilisation est associé au ressort hélicoïdal (20) pour contrer son allongement.

5. Porte sectionnelle selon l'une des revendications précédentes, **caractérisée en ce que** l'élément de liaison présente un ressort à lame disposant de surfaces principales orientées parallèlement aux axes de basculement.

6. Porte sectionnelle selon l'une des revendications précédentes, **caractérisée en ce que** l'élément de liaison (20) est reçu et guidé au moins par sections dans une rainure sensiblement parallèle à l'axe de pivotement et constituée dans un bord de l'âme (16) qui est tourné vers l'élément de battant de porte voisin de l'âme (16).

7. Porte sectionnelle selon l'une des revendications précédentes, **caractérisée en ce qu'**au moins un dispositif de verrouillage (40) et/ou le dispositif d'actionnement sont reçus au moins partiellement dans l'âme (16).

8. Porte sectionnelle selon l'une des revendications précédentes, **caractérisée en ce qu'**au moins un dispositif de verrouillage (40) et/ou le dispositif d'actionnement présentent une douille (42) traversée par l'élément de liaison (20) pour le couplage de l'élément de liaison (20).

9. Procédé de fabrication d'une porte sectionnelle selon l'une des revendications précédentes, **caractérisé en ce que**, dans une première étape de procédé, un évidement, conçu pour recevoir un dispositif de verrouillage et/ou un dispositif d'actionnement, est formé dans une âme de l'élément de vantail de portillon située entre deux coques, puis un élément de protection est installé sur le bord de l'élément de vantail de portillon pourvu de l'évidement, puis un dispositif de verrouillage et/ou un dispositif d'actionnement est introduit dans un évidement de l'élément de protection avant que ne soit introduit un élément de liaison dans un évidement, de préférence en forme de rainure, pratiqué dans l'âme.
